# DEMANDE DE BREVET EUROPEEN

(11) **EP 0 533 546 A1**
(43) Date de publication de la demande: **24.03.1993**
(21) Numéro de dépôt: 92402510.9
(22) Date de dépôt: 14.09.1992
(51) Int. Cl.: F02D 21/08, F02M 25/07

(54) **Perfectionnements apportés aux dispositifs de recyclage des gaz d'échappement**

(30) Priorité: 16.09.1991 FR 9111386
(71) Demandeur: LABINAL, F-78190 Montigny-le-Bretonneux (FR)
(72) Inventeur: Pages, Jean, F-93800 Epinay sur Seine (FR); Clarysse, Didier, F-78180 Montigny-le-Bretonneux (FR)
(74) Mandataire: Jacquelin, Marc-Henri

(57) **Abrégé**

Il s'agit d'un dispositif pour le recyclage partiel des gaz d'échappement dans un moteur à combustion interne (1) de véhicule, comportant une conduite de recyclage (5) et un clapet (6). Les moyens de commande de l'ouverture du clapet comprennent : un moteur électrique (8) pas à pas ; un mécanisme (19-22) propre à transformer de façon réversible les déplacements angulaires de l'arbre de sortie (9) du moteur électrique en déplacements axiaux proportionnels du clapet ; un conducteur électrique (16) reliant le moteur électrique à la batterie (7) du véhicule ; un relais (17) sensible aux signaux électriques élaborés par un calculateur (4), monté de façon à contrôler l'excitation du moteur à partir de la batterie ; et un ressort (23) sollicitant le clapet à la fermeture.

## Description

L'invention concerne les dispositifs qui assurent un recyclage partiel des gaz d'échappement dans les moteurs à combustion interne de véhicules, dispositifs comportant à cet effet une conduite de recyclage s'étendant entre un point de la tubulure d'échappement du moteur et un point de sa tubulure d'admission, un clapet à ouverture axiale progressive monté sur ladite conduite et des moyens pour commander et régler l'ouverture de ce clapet en fonction de critères prédéterminés (températures, régime du moteur...), moyens comprenant eux-mêmes un calculateur propre à élaborer des signaux électriques de commande en fonction desdits critères.

Elle concerne plus particulièrement, mais non exclusivement, parmi ces dispositifs, ceux pour lesquels le clapet est disposé à proximité de la tubulure d'admission, c'est-à-dire dans une zone du moteur soumise à un échauffement moins fort que la tubulure d'échappement.

Dans les modes de réalisation les plus connus de ces dispositifs, la commande du clapet est effectuée par des moyens compliqués et coûteux faisant appel à la dépression egendrée par une source de vide embarquée sur le véhicule.

Pour remédier à ces inconvénients, il a déjà été proposé de faire comprendre aux moyens de commande de l'ouverture du clapet : un moteur électrique propre à imposer à son arbre de sortie des déplacements angulaires dont l'amplitude est fonction de la valeur d'un paramètre de commande élaboré par le calculateur ; un mécanisme propre à transformer les déplacements angulaires de l'arbre de sortie dudit moteur électrique en déplacements axiaux proportionnels du clapet ; un conducteur électrique reliant le moteur électrique à une source d'énergie électrique ; et un relais asservi au paramètre ci-dessus, monté sur ledit conducteur de façon à contrôler l'excitation du moteur électrique à partir de la source

Les commandes électriques du clapet obtenues à l'aide de ces dispositifs sont particulièrement sûres et précises.

Mais dans les modes de réalisation connus de ces dispositifs (voir le document GB-A-2 101 715), le mécanisme interposé entre l'arbre de sortie du moteur électrique et le clapet comprend une première pièce filetée liée angulairement à l'arbre de sortie du moteur et coaxiale à cet arbre, pièce propre à coopérer avec une seconde pièce filetée complémentaire bloquée angulairement, l'une de ces deux pièces filetées étant appliquée axialement contre la tige du clapet.

Le mécanisme selon ce mode de réalisation n'est pas réversible.

En d'autres termes, lorsque le clapet est ouvert et que l'alimentation du moteur électrique est coupée, il ne suffit pas d'exercer une simple sollicitation axiale sur le clapet dans le sens de sa fermeture pour le refermer : il faut à nouveau faire subir à l'arbre de sortie du moteur des déplacements angulaires inverses de ceux qu'il a effectués pour ouvrir le clapet.

Dans certains cas, les fermetures du clapet qui en résultent sont trop longues.

L'invention a pour but, surtout, de supprimer cet inconvénient.

A cet effet, les dispositifs de recyclage du genre ci-dessus selon l'invention sont essentiellement caractérisés en ce qu'un ressort de rappel est prévu pour solliciter axialement en permanence le clapet vers sa position de fermeture et en ce que le mécanisme interposé entre l'arbre de sortie du moteur électrique et le clapet est choisi d'un type réversible, c'est-à-dire pour lequel la fermeture du clapet peut être obtenue par simple exercice d'une sollicitation axiale sur celui-ci dans le sens de sa fermeture dès que le moteur est désexcité.

Dans des modes de réalisation avantageux, on a recours en outre à l'une et/ou à l'autre des dispositions :
- le mécanisme interposé entre l'arbre de sortie du moteur électrique et le clapet comprend un train réducteur dont l'arbre d'entrée est confondu avec ledit arbre de sortie et une crémaillère solidaire du clapet et coopérant avec un pignon angulairement lié à l'arbre de sortie du train réducteur,
- la sollicitation axiale du clapet vers sa position de fermeture tend à faire sortir la tête de la tige, de ce clapet, hors de la conduite contenant ledit clapet et l'arbre de sortie du moteur est solidarisé angulairement avec un levier ou came dont une portion excentrée prend appui sur ladite tête,
- la sollicitation axiale du clapet vers sa position de fermeture tend à faire rentrer la tige, de ce clapet, à l'intérieur de la conduite contenant ledit clapet et l'arbre de sortie du moteur est solidarisé angulairement avec une poulie portant une extrémité d'un câble tendu partiellement enroulé sur elle, l'autre extrémité de ce câble étant ancrée sur ladite tige.

L'invention comprend, mises à part ces dispositions principales, certaines autres dispositions qui s'utilisent de préférence en même temps et dont il sera plus explicitement question ci-après.

Dans ce qui suit, l'on va décrire quelques modes de réalisation préférés de l'invention en se référant aux dessins ci-annexés d'une manière bien entendu non limitative.

Les figures 1 et 2, de ces dessins, montrent schématiquement un dispositif de recyclage établi selon l'invention, respectivement en ses deux positions de repos et de recyclage.

La figure 3 montre schématiquement une portion d'un autre dispositif de recyclage conforme à l'invention en sa position de recyclage.

La figure 4 montre schématiquement une portion d'encore un autre dispositif de recyclage conforme à l'invention, en sa position de repos.

Il s'agit dans tous les cas d'assurer, dans un moteur à combustion interne 1 de véhicule, notamment du type Diesel, comprenant une tubulure 2 d'admission d'air et une tubulure 3 d'échappement des gaz brûlés (voir figure 1) un recyclage partiel de ces gaz, recyclage dont l'importance relative à chaque instant est déterminée par un calculateur 4 en fonction de certains critères connus de l'homme de métier (en particulier certaines températures, le régime du moteur...).

A cet effet, comme bien connu, il est prévu une conduite de recyclage 5 s'étendant entre un point de la tubulure d'échappement 3 et un point de la tubulure d'admission 2, conduite équipée d'un clapet ou valve 6 propre à régler le débit du recyclage, ce clapet étant d'un type à déplacement axial, c'est-à-dire propre à être écarté axialement de façon progressive d'un siège 6₁ (figure 2).

Pour commander et régler automatiquement l'ouverture de ce clapet 6 à partir de signaux électriques élaborés par le calculateur 4, on a recours :
- à la batterie 7 du véhicule,
- à un moteur électrique 8 propre à imposer à son arbre de sortie 9 des déplacements angulaires dont l'amplitude est déterminée par un paramètre de commande approprié P,
- et à un mécanisme propre à transformer ces déplacements angulaires en déplacements d'amplitude proportionnelle du clapet 6.

En outre, l'alimentation électrique du moteur 8 est effectuée à partir de la batterie 7 par l'intermédiaire d'un conducteur 16 sur lequel est monté un relais ou interrupteur commandé électromagnétiquement 17, lequel relais est contrôlé par la sortie du calculateur 4.

Le recours au relais 17 permet de piloter l'ensemble à partir de signaux électriques s de faible ampérage émis par le calculateur 4.

C'est ainsi que l'intensité de ces signaux s peut être inférieure à 50 mA même si la commande du moteur 8 exige des signaux électriques S d'ampérage beaucoup plus élevé, par exemple supérieur à 350 mA : ces derniers signaux S sont ici directement engendrés par la batterie 7, et ce sont leurs durées, espacements et signes ou polarités respectifs qui sont contrôlés par les signaux s.

Le contrôle en question du relais 17 à partir des signaux s est effectué de façon telle que, à chaque instant, la position angulaire de l'arbre 9 -et donc la position du clapet 6- corresponde au degré de recyclage en gaz d'échappement désiré audit instant.

De préférence, le moteur électrique 8 est d'un type pas à pas et le paramètre de réglage P est un nombre d'impulsions de tension ou intensité électrique d'amplitudes et durées identiques : ce nombre P est la différence entre un premier nombre N₁ d'impulsions i₁ d'une première polarité (par exemple positive) et un second nombre N₂ d'impulsions i₂ de l'autre polarité (négative) émises à partir d'un instant donné t_{O} correspondant à la fermeture du clapet 6.

Plus le nombre P est élevé, plus le clapet 6 s'écarte de son siège.

L'ensemble du calculateur 4 et du relais 7 est agencé de façon telle que l'accroissement de chacun des critères justifiant un accroissement du recyclage augmente automatiquement le nombre N₁ des impulsions i₁ créées et qu'inversement toute réduction de ce critère se traduise automatiquement par la création d'impulsions i₂ dont le nombre N₂ est lui-même d'autant plus élevé que cette réduction est plus forte.

L'ensemble est réglé de façon telle que, si aucun recyclage n'est plus désiré après une période de recyclage, les nombres N₂ et N₁ s'égalisent, le nombre P redevenant nul et la position angulaire de l'arbre de sortie 9 du moteur 8 correspondant donc à nouveau à la fermeture du clapet 6.

Des moyens de remise à zéro sont avantageusement prévus pour donner au paramètre P des valeurs prédéterminées pour certaines positions du mécanisme correspondant notamment aux fins de course du clapet.

Dans chaque cas, on prévoit un ressort de rappel 23 sollicitant le clapet 6 à la fermeture et l'on choisit pour le mécanisme interposé entre l'arbre de sortie 9 du moteur électrique 8 et le clapet 6 un mécanisme de type réversible, c'est-à-dire tel qu'une simple désexcitation du moteur 8, par exemple à la suite d'une avarie électrique, se traduise automatiquement par une fermeture rapide du clapet 6, sous l'effet de la détente du ressort 23 dans le sens de la flèche F.

On va maintenant décrire en se référant aux dessins trois modes de réalisation du mécanisme propre à transformer les déplacements angulaires de l'arbre de sortie 9 du moteur électrique 8 en déplacements réversibles du clapet 6.

Dans le premier mode de réalisation schématisé sur les figures 1 et 2, une crémaillère 19 est solidaire du clapet et les déplacements "axiaux" de cette crémaillère 19, c'est-à-dire considérés selon la direction des déplacements du clapet 6, sont commandés par les rotations de l'arbre de sortie 9 du moteur 8 par l'intermédiaire d'un train réducteur 20 composé d'au moins deux engrenages en prise.

L'arbre d'entrée de ce train est confondu avec l'arbre 9 et son arbre de sortie 21 est solidaire en rotation d'un pignon 22 coopérant avec la crémaillère 19.

Dans ce cas, le ressort de rappel 23 du clapet 6 tendant à permanence à refermer ce clapet est un ressort hélicoïdal de compression entourant la base de la crémaillère 19 et interposé entre une collerette 24 faisant partie de cette base et une portée 25 faisant partie d'un guide fixe 26 de la crémaillère.

Le clapet 6 est de préférence disposé à l'extrémité aval de la conduite de recyclage 5, c'est-à-dire au point, de cette conduite, qui est le plus éloigné de la conduite d'échappement 3, ce qui constitue un avantage au plan de la température.

De plus, la portion extrême, de la crémaillère 19, qui est reliée au clapet 6, est constituée par la tige 6₂ qui traverse de part en part la conduite d'admission 2 pour la position fermée du clapet 6, ce qui favorise le refroidissement de ce clapet du fait du balayage de cette tige par les gaz frais admis dans le moteur 1.

Dans le second mode de réalisation schématisé sur la figure 3, le ressort 23 est encore un ressort hélicoïdal de compression entourant une portion, de la tige du clapet 6, qui est disposée à l'extérieur de la conduite 2, ce ressort est interposé entre ladite conduite et une collerette 29 constituant la tête de ladite tige et l'effort de ce ressort, qui tend à fermer le clapet 6 en l'appliquant contre son siège 6₁, est exercé dans le sens tendant à éloigner la tête 29 de la conduite 2.

L'arbre de sortie 9 du moteur électrique 8 est solidaire d'une pièce excentrée 30, constituée notamment par un levier ou par une came, dont une plage excentrée 31 prend appui contre la tête 29.

Enfin, dans le troisième mode de réalisation schématisé sur la figure 4, le ressort 23 est monté autour de la tige du clapet 6 de la même façon que sur les figures 1 et 2, sa détente ayant tendance à rentrer ladite tige à l'intérieur de la conduite 2.

Dans ce mode de réalisation, l'arbre de sortie 9 du moteur 8 est solidarisé avec un tambour ou poulie 32 sur lequel est fixée une extrémité d'un câble tendu 33 partiellement enroulé sur lui, l'autre extrémité de ce câble étant ancrée sur la tête de la tige du clapet.

En suite de quoi, et quel que soit le mode de réalisation adopté, on obtient finalement un dispositif de recyclage dont la constitution découle suffisamment de ce qui précède.

Le fonctionnement de ce dispositif est le suivant.

Au repos, c'est-à-dire pendant les phases de fonctionnement du moteur 1 au cours desquelles aucun recyclage des gaz d'échappement n'est désiré, aucun signal de commande n'est émis par le calculateur 4 (voir figure 1) de sorte que le relais 17 est ouvert et qu'aucun signal d'excitation n'est transmis vers le moteur 8, par le conducteur 16, à partir de la batterie 7.

Le moteur 8 est donc désexcité et le mécanisme qui est associé à son arbre de sortie 9 se trouve en sa position extrême pour laquelle le clapet 6 est fermé, position vers laquelle il est sollicité en permanence par le ressort de rappel 23.

Dès qu'un recyclage au moins partiel est désiré, le calculateur 4 émet des signaux s (figure 2) qui ferment de manière contrôlée le relais 17 de façon à faire envoyer sur le moteur 8, par le conducteur 16 et à partir de la batterie 7, des signaux électriques d'excitation S propres à faire tourner l'arbre de sortie 9 de ce moteur dans le sens pour lequel le clapet 6 s'écarte de son siège.

Si le moteur 8 est d'un type pas à pas, comme il est préféré, les signaux S ci-dessus se présentent sous la forme de trains d'impulsions de tension ou courant électrique d'une première polarité (par exemple positive) dont le nombre est lié au degré d'ouverture désiré pour le clapet.

Ce degré est ainsi automatiquement accordé au besoin de recyclage qui est désiré à chaque instant.

Lorsque ce besoin diminue, voire s'annule, on observe la création de signaux de commande S de polarité inverse des précédents, et en nombre lié à la diminution concernée, ce qui fait tourner l'arbre 9 en sens inverse du précédent et referme progressivement le clapet.

En outre -et c'est là un avantage capital de la présente invention-, si le moteur 8 est désexcité, volontairement ou non, le clapet 6 se referme automatiquement et rapidement sous le simple effet de la détente du ressort 23.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

## Revendications

1. Dispositif pour le recyclage partiel des gaz d'échappement dans un moteur à combustion interne (1) de véhicule, comportant une conduite de recyclage (5) s'étendant entre un point de la tubulure d'échappement (3) du moteur et un point de sa tubulure d'admission (2), un clapet (6) à ouverture axiale progressive monté sur ladite conduite et des moyens pour commander et régler l'ouverture de ce clapet en fonction de critères prédéterminés, moyens comprenant eux-mêmes un calculateur (4) propre à élaborer des signaux électriques de commande en fonction desdits critères, les moyens de commande de l'ouverture du clapet (6) comprenant : un moteur électrique (8) propre à imposer à son arbre de sortie (9) des déplacements angulaires dont l'amplitude est fonction de la valeur d'un paramètre de commande (P) élaboré par le calculateur ; un mécanisme propre à transformer les déplacements angulaires de l'arbre de sortie dudit moteur électrique en déplacements axiaux proportionnels du clapet ; un conducteur électrique (16) reliant le moteur électrique à une source d'énergie électrique (7) ; et un relais (17) asservi au paramètre ci-dessus, monté sur ledit conducteur de façon à contrôler l'excitation du moteur électrique à partir de la source, caractérisé en ce qu'un ressort de rappel (23) est prévu pour solliciter axialement en permanence le clapet (6) vers sa position de fermeture et en ce que le mécanisme est choisi d'un type réversible, c'est-à-dire pour lequel la fermeture du clapet peut être obtenue par simple exercice d'une sollicitation axiale sur ce clapet dans le sens de sa fermeture dès que le moteur est désexcité.

2. Dispositif de recyclage selon la revendication 1, caractérisé en ce que le mécanisme comprend un train réducteur (20) dont l'arbre d'entrée est confondu avec l'arbre de sortie (9) du moteur électrique et une crémaillère (19) solidaire du clapet (6) et coopérant avec un pignon (22) angulairement lié à l'arbre de sortie (21) du train réducteur.

3. Dispositif de recyclage selon la revendication 1, caractérisé en ce que la sollicitation axiale du clapet (6) vers sa position de fermeture tend à faire sortir la tête (29) de la tige, de ce clapet, hors de la conduite (2) contenant ledit clapet et en ce que l'arbre de sortie (9) du moteur (8) est solidarisé angulairement avec un levier ou came (30) dont une portion excentrée (31) prend appui sur ladite tête.

4. Dispositif de recyclage selon la revendication 1, caractérisé en ce que la sollicitation axiale du clapet (6) vers sa position de fermeture tend à faire rentrer la tige, de ce clapet, à l'intérieur de la conduite (2) contenant ledit clapet et en ce que l'arbre de sortie (9) du moteur (8) est solidarisé angulairement avec une poulie (32) portant une extrémité d'un câble tendu (33) partiellement enroulé sur elle, l'autre extrémité de ce câble étant ancrée sur ladite tige.
